# EUROPÄISCHE PATENTSCHRIFT

(11) **EP 0 991 584 B1**
(45) Veröffentlichungstag und Bekanntmachung des Hinweises auf die Patenterteilung: **02.03.2005**
(21) Anmeldenummer: 98937538.1
(22) Anmeldetag: 23.06.1998
(51) Int. Cl.: B67D 5/02

(54) **BEHÄLTER FÜR FLUIDE**
CONTAINER FOR FLUIDS
RECEPTACLE POUR FLUIDE

(30) Priorität: 27.06.1997 DE 19727294
(43) Veröffentlichungstag der Anmeldung: 12.04.2000
(73) Patentinhaber: RAG Aktiengesellschaft, 45128 Essen (DE)
(72) Erfinder: GESSNER, Norbert, D-66299 Friedrichsthal (DE); SCHUSTER, Reiner, D-66123 Saarbrücken (DE); KNOBLAUCH, Jürgen, D-66333 Völklingen (DE); LODES, Rainer, D-66482 Zweibrücken (DE)
(74) Vertreter: Bernhardt, Winfrid, Dr.-Ing.
(86) Internationale Anmeldenummer: PCT/EP1998/003828
(87) Internationale Veröffentlichungsnummer: WO 1999/000321

(56) Entgegenhaltungen:
- EP-A- 0 276 097
- WO-A-96/37759
- DE-A- 4 230 774
- DE-U- 9 319 341
- US-A- 4 757 917
- US-A- 5 435 468

## Beschreibung

Die Erfindung betrifft einen Behälter für den Transport und die Lagerung von Fluiden, mit einem Behälterinnenraum, welcher getrennt ist in einen ersten Behälterraumabschnitt zur Aufnahme eines Fluids und einen zweiten Behälterraumabschnitt zur Aufnahme eines Gases. und mit einer Ventileinrichtung, über welche das Fluid in den ersten Behälterraumabschnitt einfüllbar ist, wobei der erste Behälterraumabschnitt durch Druckbeaufschlagung des Fluids mit dem Gasinnendruck im zweiten Behälterraumabschnitt entleerbar ist.

Es sind derartige Behälter für durch Druckluft förderbare Fluide, wie z.B. Schmierstoffe oder Klebstoffkomponenten, bekannt, die als großvolumige Druckbehälter ausgebildet sind. Nach Befüllung dieser Behälter mit dem Fluid wird ein Ventil angebracht und der unter Belassung eines Restluftvolumens nicht vollständig gefüllte Behälter mittels Luft unter Druck gesetzt. Druck und Restluftvolumen sind so bemessen, dass der Behälter durch Ausdehnung der eingeschlossenen Luft vollständig über ein mit einem Auslassventil verbundenes Steigrohr entleerbar ist.

Ein Transport- und Lagerbehälter der eingangs erwähnten Art geht aus der DE-A-22 24 796 hervor. Ein erster, z.B. zum Befüllen mit Bier vorgesehener Behälterraumabschnitt ist vom übrigen Behälterinnenraum durch einen flexiblen Einsatz abgetrennt, wobei zwischen dem flexiblen Einsatz und der BehälterauBenwand ein zweiter Behälterraumabschnitt gebildet ist. Beim Befüllen des Einsatzes kann im zweiten Behälterraumabschnitt befindliche luft durch Öffnungen entweichen. Zum Entleeren des Behälters kann durch diese Öffnungen Druckluft in den zweiten Behälterroumabschnitt eingelassen werden, um den ersten Behälterraumabschnitt zu entleeren.

Die GB-A-1 270 267 beschreibt ein System zur Speicherung und Verteilung von Flüssigkeiten, insbesondere Trinkwasser, mit einem Speicherbehälter, dessen Innenraum durch einen flexiblen Einsatz in einen ersten Behältertaumabschnift für die Aufnahme der Flüssigkeit und einen zweiten Behälterraumabschnitt zwischen dem flexiblen Einsatz und der Behälteraußenwand für die Aufnahme von Druckgas unterteilt ist. Durch Einpumpen von Flüssigkeit in den ersten Behälterraumabschnitt bzw. flexiblen Einsatz wird die Luft im zweiten Behälterraumabschnitt komprimiert, so dass die Flüssigkeit im ersten Behälterraumabschnitt unter dem für die Verteilung erforderlichen Druck steht.

Ein weiteres System zur Speicherung und Verteilung von Trinkwasser ist aus der DE-A-23 16 737 bekannt. In einen Speicherbehälter wird unter Druck Trinkwasser eingefüllt und dabei im Behälterraum über dem Flüssigkeitsspiegel eingeschlossene Luft komprimiert. Die Füllung ist abgeschlossen, wenn der Gasinnendruck den Fülldruck erreicht hat. Dem Speicherbehälter kann über einen an seiner tiefsten Stelle angebrachten Auslass unter Druck Wasser entnommen werden.

Der vorliegenden Erfindung liegt die Aufgabe zugrunde, einen Transport- und Lagerbehälter der eingangs erwähnten Art derart weiterzubilden, dass der zum Entleeren erforderliche Aufwand verringert ist.

Der diese Aufgabe lösende Behälter nach der Erfindung ist dadurch gekennzeichnet, dass der zweite Behälterraumabsschnitt als gegen den ersten Behälterraumabschnitt absperrbare, starre Druckkammer ausgebildet und die Ventileinrichtung zum Einfüllen des Fluids in den ersten Behälterraumabschnitt unter Erzeugung des Gasinnendrucks in der Druckkammer durch Komprimieren eines in dem Behälterinnenraum eingeschlossenen Gases vorgesehen ist.

Durch diese Erfindungslösung ist der Behälter nach dem Einfüllen ohne weitere Maßnahmen sofort durch den mit dem Füllvorgang in dem Behälter aufgebauten Gasinnendruck entleerbar. Ein gesondertes Einfüllen von Druckgas in den Behälter entfällt.

Vorteilhaft kann der zum Entleeren des Fluids aus dem ersten Behälterraumabschnitt erforderliche Gasinnendruck während der Aufbewahrung des Fluids in dem Behälter auf die im Vergleich zum Behältergesamtvolumen wesentlich kleinere Druckkammer beschränkt bleiben. Damit steht das aufbewahrte Fluid selbst nicht unter Druck und der Behälter fällt nicht unter die für die Zulassung von Transportbehältern für unter Druck stehende Fluide geltenden gesetzlichen Bestimmungen. Indem der Druck auf das kleine Volumen des Druckbehälters mit entsprechend geringem Druck-Volumen-Produkt beschränkt bleiben kann, sind für den Behälterraum keine so hohen Festigkeitsnormen zu erfüllen wie für die aus dem Stand der Technik bekannten, vollständig unter Druck stehenden Behälter. Durch diese geringeren Anforderungen an die Festigkeit kann vorteilhaft das Behälfergewicht verringert werden.

In einer bevorzugten Ausführungsform der Erfindung sind die Ventileinrichtungen durch eine ein Füll- und/oder Auslassventil umfassende, zum Schließen des Füll- und/oder Auslassventils unter Absperrung der Druckkammer gegen den ersten Behälterraumobschnitt vorgesehene Doppelventileinheit gebildet, wobei die Doppelventileinheit vorzugsweise eine Schließstellung aufweist, in welcher die Druckkammer schon gegen den Behälterraum abgesperrt und das Füll- und/oder Auslassventil noch geöffnet ist. Vorteilhaft erfolgt bei einem derart ausgebildeten Behälter nach dem Absperren der Druckkammer automatisch eine Druckentspannung , des ersten Behälterraumabschnitts, bevor auch der erste Behälterraumabschnitt geschlossen wird. Der gewünschte Zustand, dass der erste Behälterraumabschnitt druckfrei ist, wird in einem einzigen Betätigungsablauf der Doppelventileinheit erreicht, bei welchem zuerst die Druckkammer und dann der erste Behälterraumabschnitt abgesperrt wird.

Vorzugsweise ist die Doppelventileinheit über ein mit dem Füll- und/oder Ausfassventil verbindbares Anschlussstück zu betätigen, wobei zur Betätigung der Doppelventileinheit insbesondere von dem Anschlussstück ein Betätigungsdom in die Öffnung des Füll- und/oder Auslassventil hinein vorsteht. Der oben erwähnte sequentielle Schließvorgang ergibt sich dann automatisch, wenn das z.B. mit einem Leitungsschlauch verbundene Anschlussstück von dem Füll- und/oder Auslassventil abgekoppelt wird.

in weiterer vorteilhafter Ausgestaltung der Erfindung ist vorgesehen, dass die Doppelventileinheit ein sich durch die Druckkammer erstreckendes, an einem Ende mit dem Behälterraum in Fluidverbindung stehendes Rohrstück umfasst, an dessen anderem Ende das Füll- und/oder Auslossventil angeordnet ist und dessen Rohrwand wenigstens eine zu der Druckkammer hin öffnende Ventilöffnung aufweist, die über ein in dem Rohrstück durch Betätigung des Füllund/oder Auslassventils verschiebbares Teil absperrbar ist. Vorzugsweise öffnet die wenigstens eine Ventilöffnung in eine konische Ringnut des Rohrstücks hinein, in welcher ein die Ventilöffnung gegen die Druckkammer in der Art eines Kugelventils abschließender, elastischer Dichtring angeordnet und durch ein aus der Ventilöffnung gegen das verschiebbare Teil und den Dichtring vorstehendes Betätigungsteil zur Freigabe der Ventilöffnung dehnbar ist. Vorzugsweise ist das verschiebbare Teil als zu dem Rohrstück koaxiales Innenrohr mit einem zur Freigabe der Ventilöffnung gegen das Betätigungsteil anlegbaren Rohrabschnitt und einem Rohrabschnitt mit gegenüber dem Rohrabschnitt verringertem Außendurchmesser ausgebildet. Das Betätigungsteil ist vorzugsweise durch eine Druckkugel gebildet, und es sind um den Umfang des Rohrstücks verteilt eine Vielzahl von solche Druckkugeln aufnehmende Ventilöffnungen vorgesehen, wobei die Druckkugeln in den Ventilöffnungen zwischen dem Dichtring und dem Innenrohr gehalten sind. In einer solchen Ausführungsform sind die Ventilöffnungen frei, solange der gegen das Betätigungsteil anliegende Rohrabschnitt des Innenrohrs dafür sorgt, dass der Dichtring durch den innendruck des Druckbehälters nicht in seine Verschlusstellung in der Ringnut gedrückt werden kann. Beim Schließen des Behälters über das Füll- und/oder Auslassventil wird das Innenrohr verschoben, so dass der Abschnitt des Innenrohrs mit verringertem Durchmesser der Rückschlagventilöffnung gegenüberliegt und das Betätigungsteil unter Schließung der Ventilöffnungen in den Innenraum des Rohrstücks vorstehen kann.

In einer bevorzugten Ausführungsform, in welcher der Druckbehälter und die Doppelventileinheit an der Oberseite des Behälters angeordnet sind, schließt sich an das Innenrohr ein in den ersten Behälterraumabschnitt ragendes Förder- bzw. Steigrohr an.

In einer weiteren sowohl in bezug auf die Herstellung als auch die Handhabbarkeit vorteilhaften Ausführungsform sind der Behälterraum, die Druckkammer und die Doppelventileinheit Koaxial zu einer Behälterlängsachse angeordnet.

Die Erfindung soll nun anhand eines Ausführungsbeispiels und der beiliegenden, sich auf dieses Ausführungsbeispiel beziehenden Zeichnungen näher erläutert und beschrieben werden.
Es zeigen:
- Fig. 1: einen erfindungsgemaßen Fluidbehälter in einem Vertikalschnitt.
- Fig. 2: ein in dem Behälter von Fig. 1 verwendetes Doppelventil in einer geschlossenen Stellung, und
- Fig. 3: das Doppelventil von Fig. 2 in einer geöffneten Stellung.

Mit dem Bezugszeichen 1 ist in der Fig. 1 ein im wesentlichen rundzylindrischer, mit abgerundeten Stimflächen ausgebildeter Behälter bezeichnet, der in einen Behälterraum 2, welcher einen ersten Abschnitt des Behälterinnenraums bildet, und eine einen zweiten Abschnitt des Behälterinnenraums bildende Druckkammer 3 unterteilt ist. In dem gezeigten Ausführungsbeispiel betrögt das Volumen des Behälterraums 25 l und das Volumen der Druckkammer 5 l. An beiden Enden des Behälters 1 steht die Zylinderwand über die Behälterstimflächen vor, wobei an den Endrändem jeweils ein Stahlring 4 bzw. 5 angebracht ist.

Unterhalb des Rings 5 weist die vorstehende Zylinderwand nicht gezeigte Ausnehmungen auf, durch die Griffmöglichkeiten zum Handhaben des Behälters durch Umgreifen des Stahlrings 5 gegeben sind.

Mit dem Bezugszeichen 13 ist in der Fig. 1 eine Doppelventileinheit bezeichnet, die ein durch die Druckkammer 3 hindurchgeführtes Rohrstück 6 aufweist. In dem zu dem Behölterraum 2 hin öffnenden Rohrstück 6 ist an dem dem Behälterraum 2 abgewandten Ende ein Füll-/Auslassventil 7 angeordnet. Das Rohrstück 6 weist in seiner Rohrwand femer in die Druckkammer 3 hinein öffnende Ventilöffnungen 8 und 9 auf, welche anhand der Fig. 2 und 3 noch genauer beschrieben werden. Innerhalb des Rohrstücks 6 ist ein mit dem Ventil 7 über einen Stift 10 verbundenes Innenrohr 11 angeordnet, das gegen das Rohrstück 6 verschiebbar ist. Das Abschnitte mit unterschiedlich großen Durchmessern aufweisende Innenrohr 11 ist mit einem Steigrohr 12 verbunden, das in den Behälterraum 2 hineinragt.

Es wird nun auf die Fig. 2 und 3 Bezug genommen, wo die Doppelventileinheit 13 genauer beschrieben ist. Übereinstimmende Teile sind in den Fig. 2 und 3 mit derselben Bezugszahl wie in der Fig. 1 bezeichnet.

Wie den Fig. 2 und 3 zu entnehmen ist, weist das Füll-/Auslassventil 7 ein Hülsenteil 14 auf, das in einem in dem Rohrstück 6 durch eine Innendurchmesseraufweitung gebildeten Sitz 15 aufgenommen und gegen das Rohrstück 6 über eine Ringdichtung 16 abgedichtet ist. In dem Hülsenteil 14 sind koaxial zur Hülsenlängsachse gegen Schraubenfedem 17 und 18 in Richtung der Längsachse verschiebbare Ventilteile 19 und 20 angeordnet. In dem in Fig. 2 gezeigten geschlossenen Zustand liegt das Ventilteil 20 mit einer Ringnase 21 gegen die Hülse 14 an und ist über eine Ringdichtung 22 gegen die Hülse 14 abgedichtet. Das Durchlassöffnungen aufweisende Ventilteil 19 liegt in diesem Zustand mit einer Dichtringfläche 23 gegen das Hülsenteil 14 an.

Wie den Fig. 2 und 3 ferner zu entnehmen ist, liegen die Schraubenfedern 17 und 18 mit ihrem dem Ventilteil 19 bzw. 20 abgewandten Ende gegen eine in der Hülse 14 angeordnete Stützplatte 24 an. Die Stützplatte 24 weist eine zentrale Führungsöffnung für den Stift 10 auf, der mit dem Ventilteil 20 und dem Innenrohr 11 verbunden ist.

Mit dem Bezugszeichen 26 ist in der Fig. 3 ein flexibler Dichtungsring bezeichnet, der in einer um das Rohrstück 6 umlaufenden konischen Ringnut 25 aufsitzt und in der Art eines Kugelventils die zu der Ringnut 25 hin öffnenden Ventilöffnungen 8 und 9 verschließt. Die Ventilöffnungen 8 und 9 sind stellvertretend für eine Vielzahl von um den Umfang des Rohrstücks 6 herum verteilten derartigen Ventilöffnungen dargestellt. In den Ventilöffnungen sind gegen den Dichtring 26 anliegende und das innenrohr 11 vorstehende Druckkugeln 27 angeordnet, wobei die Druckkugeln in der Ventilöffnung durch den Dichtring 26 und das Rohrstück 11 festgehalten werden.

Wie anhand der Fig. 2 und 3 deutlich zu erkennen ist, weist das Innenrohr 11 Abschnitte 29 und 30 mit unterschiedlichen Durchmessern auf, wobei der Abschnitt 29 mit dem größeren Durchmesser in dem Rohrstück 6 und zwischen den Abschnitten ein zur Rohrlängsachse schräg verlaufender Übergangsabschnitt 28 gebildet ist. Der Durchmesser des Abschnitts 30 ist gegenüber dem Abschnitt 29 soweit verringert, dass die Drehkugeln 27 soweit in das Innere des Rohrstücks 6 vorstehen können, dass der Dichtring 26 in der konischen Ringnut 25 umlaufend anliegt und die Ventilöffnungen verschließt.

Mit den Bezugszahlen 31 bis 33 sind in den Fig. 2 und 3 Dichtungsringe bezeichnet, mit denen die Doppelventileinheit 13 gegen mit der Wand der Druckkammer 3 verbundenen Hülsenteile 34,35 abgedichtet ist.

Das Innenrohr 11 ist mit einem zweiteiligen Dichtungsring 36 versehen, dessen äußerer einen Bandquerschnitt aufweisender Teil aus einem Kunststoff-Bronze-Gemisch mit guten Gleiteigenschaften besteht.

Die Funktionsweise des in den Fig. 1 bis 3 beschriebenen Fluidbehälters wird nachfolgend beschrieben.

Zum Befüllen des Behälters wird an das Hülsenteil 14 ein z.B. mit einer Schlauchleitung verbundenes, in den Figuren nicht gezeigtes Anschlussstück angebracht, das mit einem vorstehenden Dom das Ventilteil 20 gegen den Druck der Schraubenfeder 18 in das Hülsenteil 14 hinein in die in Fig. 3 gezeigte Stellung drückt. Bei dieser Verschiebung kommt die Ringnase 21 in Anlage gegen das Ventilteil 19, das dadurch gegen die Kraft der Schraubenfeder 17 ebenfalls verschoben wird, wobei die Dichtringfläche 23 von der Wand des Hülsenteils 14 unter Freigabe eines Öffnungsspalts entfernt wird. Mit der Verschiebung des Ventilteils 20 wird über den Stift 10 auch das Innenrohr 11 bis in die in Fig. 3 gezeigte Stellung verschoben, in welcher das Innenrohr 11 zunächst mit dem Übergangsabschnitt 28 und dann mit dem aufgeweiteten Abschnitt 29 zur Anlage gegen die Druckkugeln 27 kommt und den Dichtring 26 dehnt, so dass ein Schließen der Ventilöffnungen durch auf den Dichtring 26 einwirkenden Innendruck der Druckkammer 3 verhindert ist.

In dieser in Fig. 3 gezeigten Offenstellung der Doppelventileinheit 13 wird über das (nicht gezeigte) Anschlussstück der Behälter zunächst unter geringen Gasdruck (z.B. 0.7 bar) gesetzt und dann über dieses Anschlussstück ein Fluid, z.B. ein Schmierstoff oder eine Komponente eines Klebstoffs, in den Behälter eingefüllt, wobei das Fluid über das Hülsenteil 14, das Rohrstück 6, das Innenrohr 11 und das daran angeschlossene Steigrohr 12 in den Behälter 2 gelangt.

Mit steigendem Flüssigkeitsspiegel wird das in dem Behälter eingeschlossene Gas, das z.B. entsprechend der Art des Fluids geeignet ausgewählt sein kann, komprimiert und gelangt Ober den zwischen dem Abschnitt 30 des Innenrohrs 11 und dem Rohrstück 6 gebildeten Zwischenraum und die Ventilöffnungen (8 und 9) in die Druckkammer 3, wobei der Innendruck mit steigendem Flüssigkeitsspiegel anwächst.

Wenn der Behälterraum 2 gefüllt ist, d.h. der Flüssigkeitsspiegel an die Druckkammer 3 heranreicht, wird das Füll-/Auslassventil 7 automatisch mit dem Abnehmen des nicht gezeigten Anschlussstücks geschlossen, indem die Ventilteite 19 und 20 durch die Federn 17 und 18 in die in Fig. 2 gezeigte Stellung verschoben werden. Über den Stift 10 erfolgt damit auch eine Verschiebung des Innenrohrs 11, dessen den geringeren Durchmesser aufweisender Abschnitt 30 es nun ermöglicht, dass die Druckkugeln 27 soweit in den Innenraum des Rohrstücks 6 hinein vorstehen können, dass unter dem Einfluss des Innendrucks in der Druckkammer 3 die Ventilöffnungen (8 und 9) über den Dichtring 26 geschlossen werden.

Unmittelbar nach dem Schließen der Ventilöffnungen 8 und 9 ist, bevor die in Fig. 2 gezeigte Schließstellung erreicht wird, das Füll-/Auslassventil 7 noch nicht geschlossen, so dass im Behälterraum 2 verbliebenes, unter Druck stehendes Gas durch das Füll-/Auslassventil nach außen entweichen kann. Wenn das Füll-/Auslassventil 7 dann vollständig geschlossen ist, steht der Behälterraum 2 nicht mehr unter Druck. Druckbeaufschlagt ist nur noch der wesentlich kleinere Druckbehälter 3.

Der Behälter kann nun z.B. zum Transport verladen werden, wobei durch den Stahlring 4 ein sicherer Stand auf einem Ladeboden gewährleistet ist.

Zum Entleeren des Behälters an einem gewünschten Ort wird in der gleichen Weise wie beim Befüllen ein Anschlussstück einer Schlauchleitung an das Füll-/Auslassventil 7 angeschlossen, wobei, wie vorangehend beschrieben wurde, neben dem Ventil 7, auch die Ventilöffnungen (8 und 9) geöffnet werden, so dass der in der Druckkammer 3 anliegende Gasdruck über die Ventilöffnungen 8 und 9 und den Zwischenraum zwischen dem Innenrohr 11 und dem Rohrstück 6 gegen den Flüssigkeitsspiegel der in dem Behälter aufbewahrten Flüssigkeit anliegt und die Flüssigkeit durch das Steigrohr 12, das Innenrohr 11, das Rohrstück 6 und das Ventil 7 nach außen drückt.

Der vor dem Befüllen des Behälters im Behälter erzeugte Gasvordruck wird so bemessen, dass die Austragung der gesamten in dem Behälterraum 2 aufbewahrten Flüssigkeit aus dem Behälter gewährleistet ist.

## Patentansprüche

1. Behälter für den Transport und die Lagerung von Fluiden, mit einem Behälterinnenraum (1,2), welcher getrennt ist in einen ersten Behälterraumabschnitt (2) zur Aufnahme eines Fluids und einen zweiten Behälterraumabschnitt (3) zur Aufnahme eines Gases, und mit einer Ventileinrichtung (13), über welche das Fluid in den ersten Behälterraumabschnitt (2) einfüllbar ist, wobei der erste Behälterraumabschnitt (2) durch Druckbeaufschlagung des Fluids mit dem Gasinnendruck im zweiten Behälterraumabschnitt (3) entleerbar ist,
**dadurch gekennzeichnet,**
**dass** der zweite Behälterraumabschnitt als starre Druckkammer (3) ausgebildet und mit dem ersten Behälterraumabschnitt (2) über die Ventileinrichtung wahlweise absperrbar verbunden ist, wobei die Ventileinrichtung (13) derart ausgebildet ist, daß beim druckbeaufschlagten Einfüllen des Fluids in den ersten Behälterraumabschnitt (2) ein in dem Behälterinnenraum (1,2) eingeschlossenes Gas Komprimiert wird und in die Druckkammer gelangt, wodurch der Gasinnendruck in der Druckkammer (3) zustande kommt.

2. Behälter nach Anspruch 1,
**dadurch gekennzeichnet,**
**dass** die Ventileinrichtungen durch eine ein Füll- und/oder Auslassventil (7) umfassende, zum Schließen des Füll- und/oder Auslassventils unter Absperrung der Druckkammer (3) vorgesehene Doppelventileinheit (13) gebildet ist.

3. Behälter nach Anspruch 2,
**dadurch gekennzeichnet,**
**dass** die Doppelventileinheit (13) eine Schließstellung aufweist, in welcher die Druckkammer (3) schon gegen den ersten Behälterraumabschnitt (2) abgesperrt und das Füllund/oder Auslassventil (7) noch geöffnet ist.

4. Behälter nach Anspruch 2 oder 3.
**dadurch gekennzeichnet,**
**dass** die Doppelventileinheit (13) über ein mit dem Füll- und/oder Auslassventil (7) verbindbares Anschlussstück zu betätigen ist.

5. Behälter nach Anspruch 4,
**dadurch gekennzeichnet,**
**dass** die Doppelventileinheit (13) über einen von dem Anschlussstück vorstehenden, in die Öffnung des Füll- und/oder Auslassventils (7) einführbaren Dom zu betätigen ist.

6. Behälter nach einem der Ansprüche 2 bis 5,
**dadurch gekennzeichnet,**
**dass** die Doppelventileinheit ( 13) ein sich durch die Druckkammer (3) erstreckendes, an einem Ende mit dem Behälterraum (2) in Fluidverbindung stehendes Rohrstück (6) umfasst, an dessen anderem Ende das Füll- und/oder Auslassventil (7) angeordnet ist und dessen Rohrwand wenigstens eine zu der Druckkammer (3) öffnende Ventilöffnung (8,9) aufweist, die über ein in dem Rohrstück (6) durch Betätigung des Füll- und/oder Auslassventils (7) verschiebbares Teil (11) absperrbar ist.

7. Behälter nach Anspruch 6,
**dadurch gekennzeichnet,**
**dass** die Ventilöffnung (8,9) in eine konische Ringnut (25) des Rohrstücks (6) hinein öffnet, in welcher ein die ventilöffnung (8,9) gegen die Druckkammer in der Art eines Kugelventils abschließender elastischer Dichtring (26) angeordnet und durch ein aus der Ventilöffnung gegen das verschiebbare Teil (11) und den Dichtring (26) vorstehendes Betätigungsteil (27) zur Freigabe der Ventilöffnung (8,9) dehnbar ist.

8. Behälter nach Anspruch 7.
**dadurch gekennzeichnet,**
**dass** das Betätigungsteil als Druckkugel (27) ausgebildet und eine Vielzahl von um den Umfang des Rohrstücks (6) verteilten Ventilöffnungen vorgesehen ist.

9. Behälter noch Anspruch 7 oder 8,
**dadurch gekennzeichnet.**
**dass** das verschiebbare Teil als zu dem Rohrstück (6) koaxiales Innenrohr (11) mit einem zur Freigabe der Ventilöffnungen gegen das Betätigungsteil (27) anlegbaren Rohrabschnitt (29) und einem Rohrabschnitt (30) mit gegenüber dem Rohrabschnitt (29) verringertem Außendurchmesser ausgebildet ist.

10. Behälter noch Anspruch 7 oder 8,
**dadurch gekennzeichnet,**
**dass** zwischen den Rohrabschnitten (29,30) ein zur Rohrlängsachse geneigter Zwischenabschnitt (28) vorgesehen ist.

11. Behälter nach Anspruch 10,
**dadurch gekennzeichnet,**
**dass** sich an das Innenrohr (11) ein in den ersten Behälterraumabschnitt (2) ragendes Förderrohr ( 12) anschließt.

12. Behälter nach einem der Ansprüche 2 bis 11,
**dadurch gekennzeichnet,**
**dass** der erste Behälterraumabschnitt (2), die Druckkammer (3) und die Doppelventileinheit (13) koaxial zu einer Behälterlängsachse angeordnet sind.

## Claims

1. Container for the transport and storage of fluids, with a container inner space (1, 2) which is separated into a first container-space portion (2) for receiving a fluid and a second container-space portion (3) for receiving a gas, and with a valve device (13), via which the fluid can be introduced into the first container-space portion (2), the first container-space portion (2) being capable of being emptied by the action of the internal gas pressure in the second container-space portion (3) upon the fluid, **characterized in that** the second container-space portion is designed as a rigid pressure chamber (3) and is connected to the first container-space portion (2) via the valve device so as to be capable of being selectively shut off, the valve device (13) being designed in such a way that, during the introduction of the fluid into the first container-space portion (2) under pressure, a gas enclosed in the container inner space (1, 2) is compressed and passes into the pressure chamber, thus giving rise to the internal gas pressure in the pressure chamber (3).

2. Container according to Claim 1, **characterized in that** the valve device is formed by a double valve unit (13) comprising a filling and/or outlet valve (7) and provided for closing the filling and/or outlet valve, with the pressure chamber (3) being shut off.

3. Container according to Claim 2, **characterized in that** the double valve unit (13) has a closing position, in which the pressure chamber (3) is already shut off with respect to the first container-space portion (2) and the filling and/or outlet valve (7) is still open.

4. Container according to Claim 2 or 3, **characterized in that** the double valve unit (13) is to be actuated via a connection piece connectable to the filling and/or outlet valve (7).

5. Container according to Claim 4, **characterized in that** the double valve unit (13) is to be actuated via a pin projecting from the connection piece and capable of being introduced into the orifice of the filling and/or outlet valve (7).

6. Container according to one of Claims 2 to 5, **characterized in that** the double valve unit (13). comprises a tubular piece (6) which extends through the pressure chamber (3) and is connected fluidically at one end to the container space (2) and at the other end of which the filling and/or outlet valve (7) is arranged, and the tube wall of which has at least one valve orifice (8, 9) which opens towards the pressure chamber (3) and which can be shut off via a part (11) displaceable in the tubular piece (6) as a result of the actuation of the filling and/or outlet valve (7).

7. Container according to Claim 6, **characterized in that** the valve orifice (8, 9) opens into a conical annular groove (25) of the tubular piece (6), in which annular groove an elastic sealing ring (26) closing off the valve orifice (8, 9) with respect to the pressure chamber in the manner of a ball valve is arranged and can be stretched, in order to release the valve orifice (8, 9), by means of an actuating part (27) projecting out of the valve orifice towards the displaceable part (11) and the sealing ring (26).

8. Container according to Claim 7, **characterized in that** the actuating part is designed as a pressure ball (27) and a multiplicity of valve orifices distributed around the circumference of the tubular piece (6) is provided.

9. Container according to Claim 7 or 8, **characterized in that** the displaceable part is designed as an inner tube (11) coaxial to the tubular piece (6), with a tube portion (29) capable of being laid against the actuating part (27) in order to release the valve orifices and with a tube portion (30) having an outside diameter reduced with respect to the tube portion (29).

10. Container according to Claim 7 or 8, **characterized in that** an intermediate portion (28) inclined to the tube longitudinal axis is provided between the tube portions (29, 30).

11. Container according to Claim 10, **characterized in that** the inner tube (11) has adjoining it a conveying tube (12) projecting into the first container-space portion (2).

12. Container according to one of Claims 2 to 11, **characterized in that** the first container-space portion (2), the pressure chamber (3) and the double valve unit (13) are arranged coaxially to a container longitudinal axis.

## Revendications

1. Récipient pour le transport et l'entreposage de fluides avec un espace intérieur (1, 2) de récipient, qui est séparé en une première section (2) destinée à recevoir un fluide et une deuxième section (3) destinée à recevoir un gaz et avec un dispositif à soupape (13) via lequel le fluide dans la première section (2) peut être introduit, la première section (2) pouvant être vidée par mise sous pression du fluide par la pression interne de gaz dans la deuxième section (3), **caractérisé en ce que** la deuxième section du récipient est réalisée sous forme d'une chambre à pression (3) rigide et reliée, en pouvant au choix être bloquée, avec la première section de récipient (2) via le dispositif à soupape et le dispositif à soupape (13) étant réalisé de telle manière que lors du remplissage sous pression du fluide dans la première section (2), un gaz enfermé dans l'espace intérieur-du récipient (1, 2) est comprimé et arrive dans la chambre à pression, suite à quoi la pression interne de gaz est réalisée dans la chambre à pression (3).

2. Récipient selon la revendication 1, **caractérisé en ce que** le dispositif à soupape est formé une unité (13) à double soupape, comprenant une soupape de remplissage et/ou d'évacuation (7), prévue pour la fermeture de la soupape de remplissage et/ou d'évacuation avec blocage de la chambre à pression (3).

3. Récipient selon la revendication 2, **caractérisé en ce que** l'unité (13) à double soupape présente une position de fermeture dans laquelle la chambre à pression (3) est déjà bloquée par rapport à la première section (2) et la soupape de remplissage et/ou d'évacuation (7) est encore ouverte.

4. Récipient selon la revendication 2 ou 3, **caractérisé en ce que** l'unité (13) à double soupape peut être actionnée via une pièce de raccordement pouvant être reliée à la soupape de remplissage et/ou d'évacuation (17).

5. Récipient selon la revendication 4, **caractérisé en ce que** l'unité (13) à double soupape peut être actionnée via un poinçon en saillie par rapport à la pièce de raccordement, pouvant être introduit dans l'ouverture de la soupape de remplissage et/ou d'évacuation (7).

6. Récipient selon l'une quelconque des revendications 2 à 5, **caractérisé en ce que** l'unité à double soupape (13) comprend une tubulure (6) s'étendant dans la chambre à pression (3), en liaison fluide en une extrémité avec l'espace (2) du récipient, la soupape de remplissage et/ou d'évacuation (7) étant disposée en son autre extrémité et dont la paroi tubulaire présente au moins une ouverture (8, 9) de soupape s'ouvrant vers la chambre à pression (3), qui peut être bloquée par une partie (11) pouvant être déplacée dans la tubulure (6) en actionnant la soupape de remplissage et/ou d'évacuation (7).

7. Récipient selon la revendication 6, **caractérisé en ce que** l'ouverture (8, 9) de soupape débouche dans une rainure annulaire (25) conique de la tubulure (6), dans laquelle est disposé un joint (26) élastique fermant l'ouverture (8, 9) de la soupape par rapport à la chambre à pression de la manière d'une soupape à bille, qui est extensible par une pièce d'actionnement (27) en saillie par rapport à l'ouverture de la soupape, contre la pièce (11) pouvant être déplacée et le joint (26) pour libérer l'ouverture (8, 9) de la soupape.

8. Récipient selon la revendication 7, **caractérisé en ce que** la pièce d'actionnement est réalisée sous forme de billes de pression (27) et qu'un grand nombre d'ouvertures de soupape sont prévues, réparties sur la périphérie de la tubulure (6).

9. Récipient selon la revendication 7 ou 8, **caractérisé en ce que** la pièce pouvant être déplacée est réalisée sous forme d'une tubulure interne (11) coaxiale par rapport à la tubulure (6) avec une section (29) de tubulure pouvant être placée contre la pièce d'actionnement (27) pour libérer les ouvertures de la soupape et avec une section (30) de tubulure avec un diamètre externe inférieur par rapport à la section (29).

10. Récipient selon la revendication 7 ou 8, **caractérisé en ce qu'**une section intermédiaire (28) inclinée par rapport à l'axe longitudinal de la tubulure est prévue entre les sections (29, 30) de la tubulure.

11. Récipient selon la revendication 10, **caractérisé en ce qu'**une tubulure de transport (12) pénétrant dans la première section (2) du récipient est raccordée à la tubulure interne (11).

12. Récipient selon l'une quelconque des revendications 2 à 11, **caractérisé en ce que** la première section (2), la chambre à pression (3) et l'unité (13) à double soupape sont disposées coaxialement par rapport à un axe longitudinal du récipient.
